# EUROPÄISCHE PATENTSCHRIFT

(11) **EP 0 886 252 B1**
(45) Veröffentlichungstag und Bekanntmachung des Hinweises auf die Patenterteilung: **16.08.2001**
(21) Anmeldenummer: 97109747.2
(22) Anmeldetag: 16.06.1997
(51) Int. Cl.: G08B 17/103

(54) **Optischer Rauchmelder nach dem Extinktionsprinzip**
Optical smoke sensor operating by the extinguish principle
Dispositif de détection de fumée optique fonctionnent selon le principe d'extinction

(43) Veröffentlichungstag der Anmeldung: 23.12.1998
(73) Patentinhaber: Siemens Building Technologies AG, 8034 Zürich (CH)
(72) Erfinder: Kunz, Peter, 8625 Gossau ZH (CH)
(74) Vertreter: Dittrich, Horst, Dr.

(56) Entgegenhaltungen:
- CH-A- 642 473
- US-A- 4 838 698

## Beschreibung

Die vorliegende Erfindung betrifft einen optischen Rauchmelder nach dem Oberbegriff des Anspruchs 1.

Beim Extinktionsmessverfahren wird bekanntlich ein Lichtstrahl durch die der Umgebungsluft und damit eventuellem Rauch zugängliche Messstrecke und durch die dem Rauch nicht zugängliche Referenzstrecke gesandt und es werden die beiden Empfangssignale miteinander verglichen. Da sowohl die Lichtstreuung an den Rauchpartikeln als auch die Absorption durch diese zur Extinktion beiträgt und das Licht von hellen Partikeln gestreut und von dunklen Partikeln absorbiert wird, besitzt das Extinktionsmessverfahren eine relativ gleichmässige Empfindlichkeit auf verschiedene Rauchpartikel und ist zur Detektion von Schwelbränden (helle Partikel) und von offenen Bränden (dunkle Partikel) gleichermassen geeignet.

Rauchmelder nach dem Extinktionsprinzip werden hauptsächlich zur Überwachung von langen Messstrecken, wie beispielsweise in Tunnels oder Lagerhallen, eingesetzt und bestehen aus zwei voneinander getrennten Teilen, die in separaten Gehäusen untergebracht sind. Das eine Gehäuse enthält Lichtquelle und Lichtempfänger und das andere enthält einen Reflektor, der den von der Lichtquelle ausgesandten Strahl auf den Empfänger reflektiert. Der Lichtempfänger gibt ein elektrisches Signal ab, das mit einem vorgegebenen Schwellwert verglichen wird. Ein typischer Schwellwert sind 4%/m Extinktion oder 96%/m der Referenztransmission, wobei man unter Referenztransmission die Transmission zu einem Referenzzeitpunkt versteht.

Bei Anwendung des Extinktionsmessverfahrens bei Punktmeldern, das sind Rauchmelder, die vollständig in einem einzigen Gehäuse untergebracht sind, kann die Extinktion der Luft nur über eine sehr kurze Messstrecke bestimmt werden, wodurch die Anforderungen an die Empfindlichkeit der Transmisionsmessung entsprechend steigen. So liegt bei einer Messstrecke von 10cm die Alarmschwelle von 4%/m bei einer Transmission von 99.6% der Referenztransmission. Sollen Transmissionswerte unterhalb der Alarmschwelle ausgelöst werden, müssen Werte von beispielsweise 99.96% Transmission erkennbar sein, was seitens der Elektronik, der Optoelektronik und der Mechanik des Melders eine ausserordentlich hohe Stabilität erfordert.

Es ist bekannt, zur Erhöhung der Stabilität des Melders einerseits eine Referenzmessung der von der Lichtquelle abgegebenen Lichtintensität durch einen zweiten Lichtempfänger vorzunehmen, wodurch Änderungen der Lichtintensität festgestellt werden können, und andererseits zusätzlich eine zweite Lichtquelle vorzusehen, wodurch bei der Berechnung der Messgrösse die Empfindlichkeit der beiden Lichtempfänger keinen Einfluss hat. Eine Anordnung dieser Art wird beispielsweise durch eine im wesentlichen zwei Lichtquellen und zwei Lichtempfänger aufweisende optische Brücke realisiert, wobei das Licht beider Lichtquellen jeweils auf beide Lichtempfänger gelenkt wird. Derartige optische Brücken sind beispielsweise in der US-A-4,017,193 und in der CH-A-643 061 beschriebenen.

Diese optischen Brücken gehen von der Annahme aus, dass das von den beiden Lichtquellen ausgesandte Licht gleichmässig verteilt über beide Luftstrecken auf die Lichtempfänger gelangt, was aber nur in seltenen Idealfällen zutrifft. In der Praxis wird sich die Verteilung der Lichtintensitäten auf die beiden Luftstrecken durch Verschmutzung des Gerätes, durch Temperaturschwankungen und insbesondere durch Veränderungen der Abstrahlcharakteristik der Lichtquellen so stark ändern, dass eine Veränderung der Transmission der Luft vorgetäuscht wird.

Durch die Erfindung soll nun ein Punktmelder nach dem Extinktionsprinzip angegeben werden, der eine hohe Stabilität gegenüber Änderungen der Parameter der Komponenten, wie Toleranzen, Alterung und Temperaturbeiwert aufweist, der gegen Änderungen der Verteilung der Lichtintensität auf Mess- und die Referenzstrecke immun ist, und der einen möglichst kompakten Aufbau aufweist.

Diese Aufgabe wird erfindungsgemäss durch die Merkmale des Anspruchs 1 gelöst. Eine erste bevorzugte Ausführungsform des erfindungsgemässen Rauchmelders ist dadurch gekennzeichnet dass dem Stromsignal des Referenzempfängers ein Referenzstrom überlagert ist, und dass die Lichtquelle an einen Regelkreis angeschlossen und von diesem so geregelt ist, dass eine vollständige Kompensation des Referenzstroms durch den Fotostrom des Referenzempfängers erfolgt.

Durch die konsequente Nullkompensation wird der Einfluss der genannten Komponentenparameter auf das kleinstmögliche Mass gebracht. Das durch die Verwendung von nur einer Lichtquelle ohnehin schon reduzierte Risiko von Änderungen der Verteilung der Lichtintensität auf Mess- und Referenzstrecke wird durch die Nullkompensation noch weiter reduziert. Ausserdem kann aufgrund des erfindungsgemässe Konzepts auf optische Hilfsmittel, wie Spiegel oder Linsen verzichtet werden und es wird kompakter Aufbau erreicht.

Eine zweite bevorzugte Ausführungsform des erfindungsgemässen Rauchmelders ist gekennzeichnet durch eine Nachführung der Regelung der Nullkompensation des Strom-Differenzsignals.

Durch die erfindungsgemässe Nachführung der Regelung der Nullkompensation ist sichergestellt, dass im normalen Betriebszustand die Stromsignale beider Lichtempfänger auf Null ausgeregelt sind, und zwar selbst dann, wenn die beiden Lichtempfänger keine perfekte Temperaturgleichheit und keine identischen Fabrikationstoleranzen aufweisen.

Selbst Ablagerungen von Schmutz oder Staub auf dem Messempfänger der der Umgebungsluft zugänglichen Messstrecke können die Messung nicht nachteilig beeinflussen und können keine Veränderung der Transmision der Luft vortäuschen.

Im folgenden wird die Erfindung anhand eines in der einzigen Zeichnung dargestellten Ausführungsbeispiels näher erläutert, welches ein Blockschaltbild eines erfindungsgemässen Rauchmelders nach dem Extinktionsprinzip zeigt.

Das in der Figur dargestellte Blockschaltbild eines optischen Rauchmelders nach dem Extinktionsprinzip zeigt im wesentlichen die Optoelektronik und die Elektronik des Melders; die von anderen Punktmeldern her bekannten mechanischen Teile, wie Meldersokkel, Meldereinsatz und Melderhaube, sind nicht dargestellt.

Darstellungsgemäss besteht der Rauchmelder im wesentlichen aus einer vorzugsweise durch eine Leuchtdiode (LED) gebildeten Lichtquelle 1, aus einer gegen Umgebungsluft abgeschirmten Referenzstrecke 2 und einer der Umgebungsluft zugänglichen Messstrekke 3, aus einem von den Lichtpulsen der Lichtquelle 1 nach Durchlaufen der Referenzstrecke 2 beaufschlagten Referenzempfänger 4, aus einem von der Lichtpulsen der Lichtquelle 1 nach Durchlaufen der Messstrecke 3 beaufschlagten Messempfänger 5, und aus einer an die beiden Empfänger 4, 5 angeschlossenen Auswerteschaltung 6.

Der Referenzempfänger 4 und der Messempfänger 5 sind baugleiche Fotodioden, die aufgrund einer entsprechenden Auslegung der durch die Referenzstrecke 2 und die Messstrecke 3 gebildeten optischen Pfade die gleiche Menge von Strahlung der Lichtquelle 1 empfangen. Somit sind die durch die Strahlung der Lichtquelle 1 in den beiden Empfängern 4 und 5 ausgelösten Fotoströme gleich gross und die Differenz dieser beiden Fotoströme bleibt so lange null bis die optischen Eigenschaften der Messstrecke 3 durch Fremdeinfluss, beispielsweise durch in die Messstrecke eindringende Rauchpartikel, verändert werden. In einem solchen Fall ist die Differenz der Fotoströme nicht mehr null sondern steigt proportional zur Trübung oder Extinktion an.

Der Temperaturbeiwert des Konversionsfaktors der beiden Empfänger 4, 5, der unter anderem von der Wellenlänge des von der Lichtquelle 1 ausgesandten Lichtes abhängig ist, soll für den Fall, dass die beiden Empfänger 4, 5 nicht ganz gleiche Temperatur aufweisen, möglichst klein sein. Praktische Versuche haben gezeigt, dass je nach Diffusionsprofil der die Empfänger 4, 5 bildenden Fotodioden eine kürzere Wellenlänge, beispielsweise rot, zu besseren Resultaten führt als eine längere, beispielsweise infrarot.

Die Auswerteschaltung 6 enthält darstellungsgemäss eine digitale Steuerstufe 7, die ihren Takt von einem Taktgeber 8 erhält, und die mit einem Timer 9 und einem der Lichtquelle 1 vorgeschalteten Modulator 10 verbunden ist, sowie einen Regler 11. Durch den Modulator 10 erfolgt eine geeignete Modulation der von der Lichtquelle 1 ausgesandten Strahlung. Vorzugsweise besteht diese Strahlung aus einer fortlaufenden Reihe von Pulsen und Pulspausen, so dass die Referenzstrecke 2 und die Messstrecke 3 mit pulsierendem Infrarotlicht bestrahlt werden. Der Regler 11 ist an eine Referenzspannungsquelle 12 angeschlossen und bezieht von dieser eine Referenzspannung U_{ref}.

Dem Ausgangssignal Iᵣ des Referenzempfängers 4 wird über einen von der Steuerstufe 7 gesteuerten Schalter 13 und einen Widerstand 14 ein rechteckförmiges Stromsignal Iₖ überlagert, und das daraus resultierende Stromsignal I* wird einem Strom/Spannungswandler 15 zugeführt und in eine Spannung umgewandelt. Die Höhe der über den Schalter 13 zugeführten Rechteckimpulse ist durch die Referenzspanng U_{ref} und die Grösse des Widerstands 14, das sind beides sehr stabile Werte, bestimmt. Die im Strom/Spannungswandler 15 erzeugte Spannung wird in einem Filter 16 von Gleichspannungsanteilen und unerwünschten Frequenzen befreit, und das auf diese Weise von Störungen weitgehend befreite Ausgangssignal des Filters 16 wird über eine Weiche 17 abwechselnd einem von zwei Speichern 18 und 18' zugeführt.

Dabei ist die Weiche 17 von der Steuerstufe 7 so gesteuert, dass das vom Filter 16 gelieferte Signal während der Sendedauer der Pulse der von der Lichtquelle 1 ausgesandten Strahlung an den einen Speicher, beispielsweise an den Speicher 18, und während der Dauer der Pulspausen an den anderen Speicher, beispielsweise an den Speicher 18', geleitet wird. Die Weiche 17 ist vorzugsweise durch einen gesteuerten Schalter gebildet.

Da der Speicher 18 das Signal während der Sendedauer, also das aus dem Signal Iᵣ des Referenzempfängers 4 und aus den über den Schalter 13 und den Widerstand 14 zugeführten Stromimpulsen Iₖ gebildete Signal I* sowie Reste von Störsignalen, und der Speicher 18' das Signal aus der Zeit der Pulspausen, also nur Störsignale, enthält, können durch eine einfache Differenzbildung der Signale der beiden Speicher 18 und 18' in einer diesen nachgeschalteten Subtrahierstufe 19 die Störsignale eliminiert werden.

Das durch die Differenzbildung in der Stufe 19 gewonnene Nutzsignal Sᵣ des Referenzempfängers 4 wird dem von der digitalen Steuerstufe 7 gesteuerten Modulator 10 zugeführt, der die Höhe der von der Lichtquelle 1 ausgesandten Lichtimpulse derart regelt, dass der vom Referenzempfänger 4 erzeugte Fotostrom Iᵣ genau die vom Schalter 13 über den Widerstand 14 gelieferten Stromimpulse Iₖ kompensiert, so dass der Strom I* gleich null wird. Diese Schaltung garantiert für eine Alterung der Komponenten einschliesslich Einflüssen der Temperaturbeiwerte um 10% die Einhaltung einer maximalen Regelabweichung vom Fotostrom in der Grössenordnung von ppm.

Das Ausgangssignal Iₘ des Messempfängers 5 wird vom Ausgangssignal Iᵣ des Referenzempfängers 4 subtrahiert und das dadurch gewonnene Differenzsignal ΔI der beiden Ströme Iᵣ und Iₘ wird einem Strom/Spannungswandler 20 zugeführt und von diesem in eine Spannung umgewandelt. Diese Spannung wird in einem Filter 21 von Gleichspannungsanteilen und unerwünschten Frequenzen befreit, und das auf diese Weise von Störungen weitgehend befreite Ausgangssignal des Filters 21 wird über eine Weiche 22 abwechselnd einem von zwei Speichern 23 und 23' zugeführt.

Dabei ist die Weiche 22 von der Steuerstufe 7 so gesteuert, dass das vom Filter 21 gelieferte Signal während der Sendedauer der Pulse der von der Lichtquelle 1 ausgesandten Strahlung an den einen Speicher, beispielsweise an den Speicher 23, und während der Dauer der Pulspausen an den anderen Speicher, beispielsweise an den Speicher 23', geleitet wird. Die Weiche 22 ist vorzugsweise durch einen gesteuerten Schalter gebildet.

Da der Speicher 23 das Signal während der Sendedauer, also das aus dem Ausgangssignal des Strom/ Spannungswandlers 20 gebildete Signal sowie Reste von Störsignalen, und der Speicher 23' das Signal aus der Zeit der Pulspausen, also nur Reste von Störsignalen enthält, können durch einfache Bildung der Differenz der Signale der beiden Speicher 23 und 23' in einer den Speichern nachgeschalteten Subtrahierstufe 24 die Störsignale eliminiert werden.

An den Ausgang der Stufe 24 sind der Regler 11, ein Schalter oder Modulator 29 und ein Filter 25 angeschlossen, denen allen das Nutzsignal Sₘ zugeführt wird. Über den Schalter 29 gelangt das Nutzsignal Sₘ an einen Widerstand 32, der die Spannung Sₘ in einen Strom Iₖ' verwandelt. Dieser Strom wird dem Strom ΔI überlagert und gemeinsam mit diesem an den Eingang des Strom/Spannungswandlers 20 geführt. Entsprechend der Phasenlage von Iₖ' bildet sich eine Regelschlaufe mit negativer Rückkopplung - Gegenkopplung, wodurch eine Nullkompensation des Differenzsignals ΔI erfolgt.

Dem Filter 25 ist ein Komparator 26 nachgeschaltet, der bei einem vorgegebenen Pegel des Nutzsignals Sₘ ein Alarmsignal an einen Alarmausgang 27 des Melders abgibt. Dieses Alarmsignal kann weiter ausgewertet, beispielsweise auf Plausibilität überprüft werden, was im Melder oder in der Zentrale erfolgen kann, oder es wird ohne Weiterverarbeitung an eine Zentrale geleitet, wo dann Alarm ausgelöst wird. Darstellungsgemäss ist ausserdem ein Relais 28 vorgesehen, dessen Kontakte eine potentialfreie Auswertung des Alarmsignals ermöglichen.

Auch wenn es gelingt, den Temperaturbeiwert der Umwandlung von Strahlung in Fotostrom durch geeignete Wahl der Wellenlänge der Lichtquelle 1 auf nahezu null einzustellen und dadurch Temperaturgleichheit von Referenz- und Messempfänger 4 bzw. 5 zu erreichen, bleiben immer noch die Probleme der Tolerenzen der mechanischen Teile des Melders und die Fabrikationstolerenzen der Komponenten. Dazu kommt, dass Ablagerungen von Staub und Schmutz auf dem Messempfänger 5, der im Unterschied zum geschützten Referenzempfänger 4 der Umgebungsluft frei zugänglich ist, die Spezifikationen des Messempfängers 5 merklich beeinflussen können.

Wegen der geschilderten Probleme wird das Differenzsignal ΔI der Photoströme Iᵣ und Iₘ des Referenzempfängers 4 bzw. des Messempfängers 5 nur selten und höchstens nur für eine gewisse Zeit null sein, so dass die angestrebte hohe Stabilität und Immunität des Melders gegenüber Änderungen der Parameter der Komponenten bzw. gegen Änderungen der Verteilung der Lichtintensität auf Mess- und Referenzstrecke in der Regel nicht erreicht wird.

Die geschilderten Probleme werden durch die nachfolgend beschriebene Nachführung mit dem Regler 11 beseitigt: Dieser überlagert über einen von der Steuerstufe 7 kontrollierten Schalter 30 mit nachgeschaltetem Widerstand 31 dem Fotostrom ΔI einen zusätzlichen Strom Iₖ" derart, dass der dem Strom/Spannungswandler 20 zugeführte Strom in jedem Fall gleich null ist.

Dem Regler 11 ist ein weiterer Schalter 32 zugeordnet, der nach dem Zuschalten der Speisespannung an den Melder nach einer durch den Timer 9 vorgegebenen Aufstartzeit das Regelverhalten so ändert, dass auch ein sehr langsam entstehendes Feuer, ein sogenannter Schwelbrand, mit Sicherheit detektiert wird. Zur sicheren Detektion von extrem langsam entstehenden Schwelbränden ist es vorteilhaft, den Regler 29 als digitalen Regler auszubilden, beispielsweise in einen Mikroprozessor zu implementieren.

Der beschriebene Punktmelder nach dem Extinktionsprinzip zeichnet sich durch eine hohe Stabilität gegenüber durch Alterung einzelner Komponenten verursachte Drift und durch eine hohe Immunität gegenüber Änderungen in der Verteilung der Lichtintensität in den beiden optischen Pfaden, Mess- und Referenzstrecke, aus. Ausserdem ist der Melder gegenüber Staub- und Schmutzablagerungen auf dem der Umgebungsluft zugänglichen Messempfänger praktisch unempfindlich.

Die hohe Stabilität gegen Drift und die hohe Immunität gegenüber Änderungen in der Verteilung der Lichtintensität werden durch Regelung der Lichtquelle und durch die MKessmethode mit der Nullkompensation erzielt, die Unempfindlichkeit gegenüber Ablagerungen auf dem Messempfänger durch die Nachführung mit dem Regler 11.

Die genannte Stabilität, Immunität und Unempfindlichkeit ermöglichen die Anwendung des Extinktionsprinzips in einem Punktmelder, und dieser Extinktions-Punktmelder hat gegenüber den bekannten Streulichtmeldern den Vorteil, dass er sowohl offene Brände als auch Schwelbrände sehr gut detektiert. Dies deswegen, weil das Extinktionsverfahren sowohl auf die Lichtstreuung an hellen Rauchpartikeln (Schwelbrände) als auch auf die Absorption des Lichts durch dunkle Rauchpartikel (offene Brände) sehr gut anspricht.

## Patentansprüche

1. Optischer Rauchmelder nach dem Extinktionsprinzip, mit einer Lichtquelle (1), mit einer von der Lichtquelle (1) beaufschlagten und einen Messempfänger (5) aufweisenden Messstrecke (3), mit einer von der Lichtquelle (1) beaufschlagten und einen Referenzempfänger (4) aufweisenden Referenzstrecke (2), und mit einer an die genannten Empfänger angeschlossenen Auswerteschaltung (6), wobei der Messempfänger (5) und der Referenzempfänger (4) baugleich und die optischen Pfade von Mess- und Referenzstrecke (3 bzw. 2) so ausgebildet sind, dass die beiden Empfänger (5, 4) die gleiche Menge von Strahlung der Lichtquelle (1) empfangen, dadurch gekennzeichnet, aus dem Stromsignal (Iᵣ) des Referenzempfängers (4) und aus dem Stromsignal (Iₘ) des Messempfängers (5) ein Strom-Differenzsignal (ΔI) gebildet und der Auswerteschaltung (6) zugeführt wird, und dass eine Nullkompensation des Strom-Differenzsignals (ΔI) erfolgt.

2. Rauchmelder nach Anspruch 1, dadurch gekennzeichnet, dass dem Stromsignal (Iᵣ) des Referenzempfängers (4) ein Referenzstrom (Iₖ) überlagert ist, und dass die Lichtquelle (1) an einen Regelkreis angeschlossen und von diesem so geregelt ist, dass eine vollständige Kompensation des Referenzstroms (Iₖ) durch den Fotostrom (Iᵣ) des Referenzempfängers (4) erfolgt

3. Rauchmelder nach Anspruch 1 oder 2, gekennzeichnet durch eine Nachführung der Regelung der Nullkompensation des Strom-Differenzsignals (ΔI).

4. Rauchmelder nach Anspruch 3, dadurch gekennzeichnet, dass die Nullkompensation des Strom-Differenzsignals (ΔI) durch Überlagerung des Strom-Differenzsignals (ΔI) mit einem aus dem Nutzsignal (Sₘ) des Messempfängers (5) abgeleiteten ersten Kompensationssignal (Iₖ') erfolgt.

5. Rauchmelder nach Anspruch 4, dadurch gekennzeichnet, dass das genannte Nutzsignal (Sₘ) in einer Regelschlaufe an den entsprechenden Eingang der Auswerteschaltung (6) zurückgeführt ist.

6. Rauchmelder nach einem der Ansprüche 3 bis 5, dadurch gekennzeichnet, dass die genannte Nachführung durch Überlagerung des Strom-Differenzsignals (ΔI) mit einem zweiten Kompensationssignal (Iₖ") erfolgt, wobei diese Überlagerung durch einen Regler (11) so gesteuert ist, dass der dem betreffenden Eingang der Auswerteschaltung (6) zugeführte resultierende Strom gleich null ist.

7. Rauchmelder nach den Anspruch 6, dadurch gekennzeichnet, dass die Auswerteschaltung (6) einen an eine Steuerstufe (7) angeschlossenen Modulator (10) zur impulsförmigen Modulation der Lichtquelle (1) und drei an die Steuerstufe (7) angeschlossene Schalter (13, 29, 30) zur Überlagerung des Stromsignals (Iᵣ) des Referenzempfängers (4) mit dem Referenzsignal (Iₖ) beziehungsweise des Strom-Differenzsignals (ΔI) mit dem ersten und dem zweiten Kompensationssignal (Iₖ' bzw. Iₖ") aufweist.

8. Rauchmelder nach Anspruch 7, dadurch gekennzeichnet, dass das aus dem Stromsignal (Iᵣ) des Referenzempfängers (4) und dem Referenzsignal (Iₖ) gebildete Signal (I*) über eine an die Steuerstufe (7) angeschlossene, gesteuerte erste Weiche (17) zwei Speichern (18, 18') zugeführt, dass den Speichern eine Subtrahierstufe (19) nachgeschaltet, und dass der Ausgang der Subtrahierstufe mit dem Modulator (10) verbunden ist.

9. Rauchmelder nach Anspruch 7 oder 8, dadurch gekennzeichnet, dass das aus dem Strom-Differenzsignal (ΔI) und den diesem überlagerten beiden Kompensationssignalen (Iₖ', Iₖ") gebildete Signal über eine an die Steuerstufe (7) angeschlossene, gesteuerte zweite Weiche (22) zwei Speichern (23, 23') zugeführt, dass den Speichern eine Subtrahierstufe (24) nachgeschaltet, und dass der Ausgang der Subtrahierstufe mit einem Alarmausgang (27) des Melders, mit einem Regler (11) und mit dem zur Überlagerung des ersten Kompensationssignals (Iₖ') vorgesehenen Schalter (29) verbunden ist.

10. Rauchmelder nach Anspruch 9, dadurch gekennzeichnet, dass die beiden aus dem Stromsignal (Iᵣ) des Referenzempfängers (4) und dem diesem überlagerten Referenzsignal (Iₖ) einerseits und aus dem Strom-Differenzsignal (ΔI) und den diesem überlagerten Kompensationssignalen (Iₖ', Iₖ") andererseits gebildeten Signale ihren Speichern (18, 18'; 23, 23') über die jeweilige Weiche (17 bzw. 22) synchron mit der Modulation der Lichtquelle (1) zugeführt sind, so dass in dem einen Speicher (18, 23) eine Speicherung der Signale über die Impulsdauer und in dem anderen (18', 23') eine Speicherung über die Impulslücken erfolgt.

## Claims

1. An optical smoke detector operating in accordance with the extinction principle, with a light source (1), a measurement section (3) acted upon by the light source (1) and comprising a measuring receiver (5), a reference section (2) acted upon by the light source (1) and comprising a reference receiver (4), and an analysis circuit (6) connected to said receivers, wherein the measuring receiver (5) and the reference receiver (4) are of identical construction and the optical paths of the measurement section (3) and the reference section (2) are designed such that the two receivers (5, 4) receive the same quantity of radiation from the light source (1), characterised in that a current-difference signal (ΔI) is formed from the current signal (Iᵣ) of the reference receiver (4) and from the current signal (Iₘ) of the measuring receiver (5) and is fed to the analysis circuit (6), and that a zero compensation of the current-difference signal (ΔI) is effected.

2. A smoke detector according to Claim 1, characterised in that a reference current (Iₖ) is superimposed upon the current signal (Iᵣ) of the reference receiver (4), and that the light source (1) is connected to a control circuit and is regulated by said control circuit such that a complete compensation of the reference current (Iₖ) by the photocurrent (Iᵣ) of the reference receiver (4) takes place.

3. A smoke detector according to Claim 1 or 2, characterised by an adjustment of the regulation of the zero compensation of the current-difference signal (ΔI).

4. A smoke detector according to Claim 3, characterised in that the zero compensation of the current-difference signal (ΔI) is effected by superimposing the current-difference signal (ΔI) with a first compensation signal (Iₖ') derived from the useful signal (Sₘ) of the measuring receiver (5).

5. A smoke detector according to Claim 4, characterised in that the aforementioned useful signal (Sₘ) is fed-back in a control loop to the corresponding input of the analysis circuit (6).

6. A smoke detector according to one of Claims 3 to 5, characterised in that the aforementioned adjustment is effected by superimposing the current-difference signal (ΔI) with a second compensation signal (Iₖ"), which superimposition is controlled by a controller (11) such that the resultant current fed to the respective input of the analysis circuit (6) is equal to zero.

7. A smoke detector according to Claim 6, characterised in that the analysis circuit (6) comprises a modulator (10), connected to a control stage (7), for the pulse modulation of the light source (1) and three switches (13, 29, 30), connected to the control stage (7), for the superimposition of the current signal (Iᵣ) of the reference receiver (4) with the reference signal (Iₖ) and for the superimposition of the current-difference signal (ΔI) with the first and second compensation signal (Iₖ' and Iₖ").

8. A smoke detector according to Claim 7, characterised in that the signal (I*) formed from the current signal (Iᵣ) of the reference receiver (4) and from the reference signal (Iₖ) is fed to two stores (18, 18') via a controlled first separating filter (17) connected to the control stage (7), that the stores are followed by a subtracter stage (19), and that the output of the subtracter stage is connected to the modulator (10).

9. A smoke detector according to Claim 7 or 8, characterised in that the signal formed from the current-difference signal (ΔI) and from the compensation signals (Iₖ', Iₖ") superimposed upon said difference signal are fed to two stores (23, 23') via a controlled second separating filter (22) connected to the control stage (7), that the stores are followed by a subtracter stage (24), and that the output of the subtracter stage is connected to an alarm output (27) of the detector, to a controller (11), and to the switch (29) provided for the superimposition of the first compensation signal (Iₖ').

10. A smoke detector according to Claim 9, characterised in that the two signals, formed on the one hand from the current signal (Iᵣ) of the reference receiver (4) and the reference signal (Iₖ) superimposed therewith and on the other hand from the current-difference signal (ΔI) and the compensation signals (Iₖ', Iₖ") superimposed therewith, are fed to their stores (18, 18'; 23, 23') via the respective separating filter (17; 22) synchronously with the modulation of the light source (1) so that in the one store (18, 23) the signals are stored in the pulse periods and in the other store (18', 23') the signals are stored in the interpulse periods.

## Revendications

1. Avertisseur optique de fumée fonctionnant suivant le principe de l'extinction, comportant une source (1) de lumière, comportant une section (3) de mesure alimentée par la source (1) de lumière et comprenant un récepteur (5) de mesure, comportant une section (2) de référence alimentée par la source (1) de lumière et comprenant un récepteur (4) de référence, et comportant un circuit (6) d'exploitation raccordé auxdits récepteurs, le récepteur (5) de mesure et le récepteur (4) de référence étant de même construction et les voies optiques des sections (3 et 2) de mesure et de référence étant réalisées de telle manière que les deux récepteurs (5, 4) reçoivent la même quantité de rayonnement de la source (1) de lumière, caractérisé en ce qu'un signal (ΔI) de différence de courant est formé à partir du signal (Iᵣ) de courant du récepteur (4) de référence et à partir du signal (Iₘ) de courant du récepteur (5) de mesure et est envoyé au circuit (6) d'exploitation et en ce qu'il s'effectue une compensation à zéro du signal (ΔI) de différence de courant.

2. Avertisseur de fumée suivant la revendication 1, caractérisé en ce qu'un courant (Iₖ) de référence est superposé au signal (Iᵣ) de courant du récepteur (4) de référence et en ce que la source (1) de lumière est raccordée à un circuit de régulation et est régulée par ce circuit de telle manière qu'il s'effectue une compensation totale du courant (Iₖ) de référence par le courant (Iᵣ) photoélectrique du récepteur (4) de référence.

3. Avertisseur de fumée suivant la revendication 1 ou 2, caractérisé par un asservissement de la régulation de la compensation à zéro du signal (ΔI) de différence de courant.

4. Avertisseur de fumée suivant la revendication 3, caractérisé en ce que la compensation à zéro du signal (ΔI) de différence de courant s'effectue par superposition du signal (ΔI) de différence de courant à un premier signal (I_{k'}) de compensation dérivé du signal (Sₘ) utile du récepteur (5) de mesure.

5. Avertisseur de fumée suivant la revendication 4, caractérisé en ce que ledit signal (Sₘ) utile est renvoyé dans une boucle de régulation à l'entrée correspondante du circuit (6) d'exploitation.

6. Avertisseur de fumée suivant l'une des revendications 3 à 5, caractérisé en ce que ledit asservissement s'effectue par superposition du signal (ΔI) de différence de courant à un deuxième signal (I_{k"}) de compensation, cette superposition étant commandée par un régulateur (11) de telle manière que le courant résultant envoyé à l'entrée concernée du circuit (6) d'exploitation est égal à zéro.

7. Avertisseur de fumée suivant la revendication 6, caractérisé en ce que le circuit (6) d'exploitation comporte un modulateur (10) raccordé à un étage (7) de commande pour la modulation sous forme d'impulsions de la source (1) de lumière et trois interrupteurs (13, 29, 30) raccordés à l'étage (7) de commande pour la superposition du signal (Iᵣ) de courant du récepteur (4) de référence au signal (Iₖ) de référence et respectivement du signal (ΔI) de différence de courant au premier signal (I_{k'}) et au deuxième signal (I_{k"}) de compensation.

8. Avertisseur de fumée suivant la revendication 7, caractérisé en ce que le signal (I*) formé à partir du signal (Iᵣ) de courant du récepteur (4) de référence et du signal (Iₖ) de référence est envoyé par l'intermédiaire d'un premier aiguillage (17) commandé, raccordé à l'étage (7) de commande, à deux mémoires (18, 18'), en ce qu'un étage (19) soustracteur est monté en aval des mémoires et en ce que la sortie de l'étage soustracteur est reliée au modulateur (10).

9. Avertisseur de fumée suivant la revendication 7 ou 8, caractérisé en ce que le signal formé à partir du signal (ΔI) de différence de courant et des deux signaux (I_{k'}, I_{k"}) de compensation superposés à ce dernier sont envoyés par l'intermédiaire d'un deuxième aiguillage (22) commandé, raccordé à l'étage (7) de commande, à deux mémoires (23, 23'), en ce qu'un étage (24) soustracteur est monté en aval des mémoires et en ce que la sortie de l'étage soustracteur est reliée à une sortie (27) d'alerte de l'avertisseur, à un régulateur (11) et au commutateur (29) prévu pour la superposition du premier signal (I_{k'}) de compensation.

10. Avertisseur de fumée suivant la revendication 9, caractérisé en ce que les deux signaux formés à partir du signal (Iᵣ) de courant du récepteur (4) de référence et du signal (Iₖ) de référence superposé à celui-ci, d'une part, et à partir du signal (ΔI) de différence de courant et des signaux (I_{k'}, I_{k"}) de compensation superposés à ce dernier, d'autre part, sont envoyés à leurs mémoires (18, 18' ; 23, 23') par l'intermédiaire de l'aiguillage associé (17 et 22) en synchronisme avec la modulation de la source (1) de lumière, si bien qu'il s'effectue dans l'une des mémoires (18, 23) une mise en mémoire des signaux pendant la durée d'impulsion et dans l'autre mémoire (18', 23') une mise en mémoire pendant les intervalles entre les impulsions.
